# EUROPÄISCHE PATENTSCHRIFT

(11) **EP 0 819 816 B1**
(45) Veröffentlichungstag und Bekanntmachung des Hinweises auf die Patenterteilung: **24.01.2001**
(21) Anmeldenummer: 97111512.6
(22) Anmeldetag: 08.07.1997
(51) Int. Cl.: E06B 1/70

(54) **Türschwellenprofil**
Door threshold profile
Elément profilé pour seuil de porte

(30) Priorität: 18.07.1996 DE 29612478 U
(43) Veröffentlichungstag der Anmeldung: 21.01.1998
(73) Patentinhaber: Niemann, Hans-Dieter, 50169 Kerpen (DE)
(72) Erfinder: Niemann, Hans Dieter, 50169 Kerpen-Horrem (DE); Ahrens, Maik, 53773 Honnef (DE); Lenzen, Josef, 52396 Heimbach (DE)
(74) Vertreter: Eichler, Peter, Dipl.-Ing.

(56) Entgegenhaltungen:
- EP-A- 0 003 042
- EP-A- 0 016 958
- DE-A- 4 310 013
- DE-U- 29 520 517
- GB-A- 2 087 462
- US-A- 3 032 837
- US-A- 3 962 828
- US-A- 4 055 917
- US-A- 5 426 894

## Beschreibung

Die Erfindung bezieht sich auf ein Türschwellenprofil, mit einem bodenseitig befestigten Metallkörper.

US-A-5 426 894 offenbart ein einen Metallkörper aufweisendes Türschwellenprofil, das einen aus Kunststoff bestehenden, eine Trittleiste aufweisenden Deckel und eine getrennte Abdeckleiste enthält. Diese übergreift türinnenseitig die Längskante des Metallkörpers.

Aus der EP-A-0 003 042 ist ein Türschwellenprofil für eine Schiebetür bekannt, das einen bodenseitig befestigten Metallkörper aufweist, der türinnenseitig mit einer aus Kunststoff bestehenden Abdeckung versehen ist, die winkelförmig ausgebildet ist, wobei sich ein horizontaler Winkelschenkel auf dem Metallkörper abstützt und dort mit einem Rastvorsprung des Metallkörpers verrastet ist, der einer Abdeckleiste parallel liegt, die eine Längskante des Metallkörpers anliegend übergreift. Die Abdeckung dieses bekannten Türschwellenprofils ist insbesondere darauf abgestimmt, daß auf ihr eine Laufschiene für einen Schiebeflügel der Tür befestigt wird. Insbesondere erfolgt eine Abstützung des horizontalen Winkelschenkels mit einem eine Verschraubung der Laufschiene aufnehmenden Abdeckungsabschnitt direkt vertikal oberhalb der türinnenseitigen Längskante des Metallkörpers.

Demgegenüber liegt der Erfindung die Aufgabe zugrunde, ein Türschwellenprofil für trittbelastete Türschwellen so zu verbessern, daß es bei über seine Länge gleichmäßig erfolgender Befestigung eine hinreichende Wärmedämmung gewährleistet, unabhängig von einer Ausbildung einer mit einem Türschwellenprofil zusammenwirkenden Türdichtung.

Diese Aufgabe wird durch die Merkmale des Anspruchs 1 gelöst.

Für die Erfindung ist von Bedeutung, daß ein aus Kunststoff bestehender, eine Trittleiste aufweisender Deckel die Längskante des Metallkörpers türinnenseitig anliegend übergreift. Infolgedessen ist der Metallkörper gegen den Innenraum abgeschirmt. Hierzu kann die Abdeckleiste des Deckels solang wie nötig gemacht werden. Sie kann beispielsweise auf den Bodenbelag aufsitzen oder in diesen hineingesteckt werden. Des weiteren ist von Bedeutung, daß der Deckel einen der Abdeckleiste benachbarten Rastvorsprung hat. Es ist daher dafür gesorgt, daß das Betreten des Türschwellenprofils beim Durchschreiten der Tür nicht zu einer Beeinträchtigung des Sitzes des Deckels führt. Die Längskante des Metallkörpers ist beidseitig umfaßt, nämlich durch die Abdeckleiste auf der einen Seite und durch den Rastvorsprung auf der anderen Seite, so daß sich ein verbesserter Sitz bzw. eine verbesserte Verrastung des Deckels am Metallkörper ergibt. Insbesondere horizontal wirkende Trittbeanspruchungen können sich daher auf den Sitz des Deckels nicht auswirken. Es ist auch von Bedeutung, daß der Deckel in der Nähe des Rastvorsprungs vertikal abgestützt ist. Infolgedessen können auch starke vertikale Beanspruchungen nicht zu einer Verformung des Deckels bzw. zu einem Lösen der Befestigung des Deckels vom Metallkörper führen.

Es ist vorgesehen, daß die Längskante des Metallkörpers ein vertikaler Steg ist, an dem der Rastvorsprung verrastet ist. Der vertikale Steg kann so dünn ausgebildet werden, wie es aus belastungsmäßigen Gründen eben zulässig ist, so daß die Abdeckleiste des Deckels und der Rastvorsprung dicht benachbart angeordnet sind. Es ergibt sich eine kompakte und daher stabile und sitzsichere Ausgestaltung des Türschwellenprofils im Bereich der Abdeckleiste.

Das Türschwellenprofil ist so ausgestaltet, daß der Metallkörper einen dem Rastvorsprung antiparallelen Abstützsteg aufweist. Dieser Abstützsteg ist dem vertikalen Steg des Metallkörpers parallel und bildet mit diesem eine Nut, in die der Rastvorsprung eingreift. Mit dem Abstützsteg wird der Deckel in der Nähe des Rastvorsprungs abgestützt und es kann darüber hinaus eine Verschiebung des Rastvorsprungs zur Türaußenseite hin verhindert werden, so daß die Rastverbindung des Rastvorsprungs mit dem Metallkörper gesichert wird.

Eine weitere Verbesserung des Türschwellenprofils ist dadurch gekennzeichnet, daß der Abstützsteg eine zum vertikalen Steg weisende Ausformung hat, die an dem verrasteten Rastvorsprung anliegt, und die mit einem Rastelement des vertikalen Stegs einen Schlitz zum schrägen Einstecken des Rastvorsprungs des Deckels bildet. Hierdurch wird die horizontale Abstützung des Rastvorsprungs verbessert, indem jegliches horizontales Bewegungsspiel des Rastvorsprungs unterbunden wird. Andererseits ist die Ausformung so ausgebildet, daß das Einstecken des Rastvorsprungs beim Zusammenbau des Deckels mit dem Metallkörper nicht behindert werden kann.

Vorteilhaft ist es, wenn der Abstützsteg deckelseitig als horizontaler Einschraubkanal ausgebildet ist. Von den Stirnseiten des Metallkörpers her können Befestigungsschrauben eingedreht werden. Mit diesen Befestigungsschrauben werden z.B. Verbindungsstücke befestigt, an denen sich vertikal erstreckende Holme oder Pfosten befestigt werden.

Das Türschwellenprofil kann so weitergebildet werden, daß der Abstützsteg mit einem Parallelsteg des Metallkörpers eine bodenseitige Rastnut für Rastmittel eines Stützprofils bildet. Der Abstützsteg erfüllt also nicht nur die Abstützfunktion in Bezug auf den Deckel und bedarfsweise eine Befestigungsfunktion, wenn er einen Einschraubkanal aufweist, sondern auch eine Befestigungsfunktion für eine Rastverbindung mit einem vertikal unterhalb des Metallkörpers vorhandenen Befestigungsteil, z.B. mit einem Stützprofil, das im Boden eingebaut bzw. als Rahmenteil vorhanden ist, mit dem der Metallkörper verbunden werden muß.

Das Türschwellenprofil kann dahin weitergebildet werden, daß der Deckel im wesentlichen rechtwinklig ausgebildet ist, mit einer kürzeren, die Längskante abdeckenden Abdeckleiste und mit einer längeren, eine vertikal offene Aufnahmerinne für Befestigungsschraubenköpfe verschließenden Trittleiste. Das Türschwellenprofil ist also ein Winkelprofil, das in einfacher Weise durch Extrusion in der benötigten Querschnittsform hergestellt werden kann. Der Deckel wird zugleich auch dazu benutzt, Befestigungsmittel abzudecken, welche zur Befestigung des Metallkörpers erforderlich sind.

Wenn die Trittleiste im Querschnitt gewellt ist, ergibt sich eine Stabilisierung des Deckels bzw. des die Trittleiste bildenden Deckelteils. Zugleich ist die Trittleiste rutschfest ausgebildet.

Zur weiteren verbesserten Befestigung des Deckels am Metallkörper kann das Türschwellenprofil so ausgebildet werden, daß der Deckel an seiner türaußenseitigen Längskante einen dem Rastvorsprung parallelen zweiten Rastvorsprung hat, der in einem Längskanal des Metallkörpers verrastet ist. Das Türschwellenprofil läßt sich damit so ausbilden, daß beidseitig einer vertikal offenen Aufnahmerinne jeweils eine längsdurchlaufende Verrastung vorhanden ist, was einen sicheren Sitz des Deckels am Metallkörper gewährleistet.

Um die Wärmedämmeigenschaften des Türschwellenprofils zu verbessern, kann dieses so ausgebildet werden, daß die Trittleiste des Deckels von innen nach außen abgestuft dick ausgebildet ist. Außerdem kann die Abstufung dazu eingesetzt werden, daß die Belastungen des Deckels im türinnenseitigen Kanten- bzw. Winkelscheitelbereich zu geringeren Deckelverformungen führen, so daß der Deckel also stabiler ausgebildet ist und besser am Metallkörper sitzt.

Die Erfindung wird anhand eines in der Zeichnung dargestellten Ausführungsbeispiels erläutert. Die Zeichnung zeigt einen Querschnitt durch ein Türschwellenprofil.

Das Türschwellenprofil 10 hat einen Metallkörper 11, der als Hohlkammerprofil ausgebildet ist. Ein Frontteil 28 ist zur Türaußenseite hin abfallend ausgebildet. Der Metallkörper hat eine Aufnahmerinne 24 für nicht dargestellte Befestigungsschraubenköpfe. Mit den Befestigungsschrauben kann der Metallkörper 11 am Boden befestigt werden. Es ist aber auch möglich, daß er mit einem Stützprofil 23 verbunden wird. Dieses Stützprofil 23 ist beispielsweise dargestellt. Es dient bodenseitig als Unterlage für den Metallkörper 11 und ist bauseitig befestigt. Pilzkopfartige Rastvorsprünge oder pilzkopfartig profilierte Rastleisten des Stützprofils 23 greifen als Rastmittel in Rastnuten 22 des Metallkörpers 11 ein. Diese Rastnuten 22 werden von vertikalen Stegen gebildet z.B. von dem Abstützsteg 16 und dem diesem parallelen Parallelsteg 21.

Weiterer wesentlicher Bestandteil des Türschwellenprofils 10 ist ein Deckel 12 aus Kunststoff. Der Deckel 12 ist winkelförmig ausgebildet und hat eine vertikale Abdeckleiste 13, der den einen Winkelschenkel bildet, und eine horizontale Trittleiste 25, die den anderen Winkelschenkel bildet. Oberhalb des Deckels 12 ist bei geschlossener Tür der Türflügel angeordnet, der eine Dichtung hat, um einen Luftdurchtritt zwischen dem Türflügel und dem Türschwellenprofil zu verhindern. Der Türflügel kann eine sogenannte Mitteldichtung haben, die auf der Trittleiste 25 aufliegen könnte. Konstruktiv vorteilhafter kann es aber sein, eine Dichtung in einem Flügelüberschlag anzuordnen, der der Abdeckleiste 13 türinnenseitig parallel liegt. Die Abdichtung des Türflügels liegt dann an der vertikalen Außenfläche der Abdeckleiste 13 an, wenn der Türflügel geschlossen ist. In dieser Stellung ist der Deckel 12 bis zur Abdichtung des Türflügels der kalten Außenluft ausgesetzt. Der Kunststoff des Deckels 12 leitet jedoch die Wärme nur sehr schlecht, wenn er aus entsprechend wärmedämmendem Werkstoff hergestellt ist. Infolge der Anlage der Abdichtung des Türflügels an der Abdeckleiste 13 oder auch bei einer Abdichtung zwischen dem Türflügel um dem Türschwellenprofil 10 an der Trittleiste 25 ist daher eine Wärmeleitung zwischen der Türinnenseite und der Türaußenseite weitgehend unterbunden. Es kann auch Gummi verwendet werden.

Es ist auch nicht möglich, daß der Metallkörper 11 eine Wärmebrücke bildet, denn seine türinnenseitige Längskante, die von einem vertikalen Steg 15 gebildet ist, wird von der Abdeckleiste 13 verkleidet. Die Abdeckleiste 13 liegt dabei an dem vertikalen Steg 15 an und kann so lang ausgebildet werden, daß ein Luftkontakt zwischen der Türinnenseite und dem Metallkörper 11 unterbunden ist. Aus der Zeichnung ergibt sich dieses Unterbinden unter anderem dadurch, daß die Abdeckleiste 13 lang genug ist, um auf dem Stützprofil 23 aufzusitzen. Wenn kein Stützprofil 23 vorhanden sein sollte, kann die Abdeckleiste 13 am Boden der Türinnenseite in nicht dargestellter Weise abgedichtet sein.

Um den Deckel 12 mit dem Metallkörper 11 zusammenbauen zu können, hat der Metallkörper zwei Längskanäle 27,31 und der Deckel 12 ist mit zwei Rastvorsprüngen 14,26 ausgebildet. Der Rastvorsprung 14 befindet sich, wie auch der Längskanal 31 des Metallkörpers 11, in der Nähe der türinnenseitigen Längskante des Metallkörpers 11, nämlich in der Nähe eines diese Längskante bildenden vertikalen Stegs 15. Der vertikale Steg 15 begrenzt den Längskanal 31 auf dessen einer Seite, dessen andere Seite von einem dem Steg parallelen Abstützsteg 16 gebildet ist. Dieser Abstützsteg 16 ist dem Rastvorsprung 14 des Deckels antiparallel, wenn der Deckel 12 mit dem Metallkörper 11 zusammengebaut ist. Beim Zusammenbau des Dekkels 12 mit dem Metallkörper 11 erfolgt eine Verrastung des Rastvorsprungs 14 mit dem vertikalen Steg 15. Der vertikale Steg hat ein längskanalseitiges Rastelement 18, nämlich einen Haken, der von einem entsprechend hakenförmigen Rastvorsprung 14 zu hintergreifen ist. In der Raststellung ist der Deckel 12 bzw. dessen Trittleiste 25 vom Abstützsteg 16 vertikal abgestützt.

Der Abstützsteg 16 ist so ausgebildet und angeordnet, daß er dem Rastvorsprung 14 dicht benachbart ist. Er hat eine zum vertikalen Steg 15 weisende Ausformung 17, die jegliches horizontales Spiel des Rastvorsprungs 14 ausschließt, wenn dieser verrastet ist. Die Ausformung 17 ist so gestaltet, daß sie mit dem Rastelement 18 des vertikalen Stegs 15 einen Schlitz 19 bildet. In diesen Schlitz 19 kann der Rastvorsprung 14 mit seinem Rastelement hineingesteckt werden, wenn der Deckel mit dem Metallkörper 11 zusammengebaut wird. Hierzu muß der Deckel schräg angesetzt werden, so daß der Rastvorsprung in einem spitzen Winkel zur Vertikalen in den Schlitz 19 zielt. Das Zusammenstecken erfolgt unter geringer elastischer Verformung der daran beteiligten Bauteile, insbesondere unter elastischer Verformung des Rastvorsprungs 14.

Der Abstützsteg 16 stützt die Trittleiste 25 des Deckels 12 vertikal ab. Er ist dabei mit einer horizontalen Abstützfläche 16' ausgebildet, um die spezifische Flächenpressung klein zu halten, so daß dessen Zerstörung im Abstützbereich vermieden wird. Des weiteren ist der Abstützsteg 16 im Abstützbereich als horizontaler Einschraubkanal 20 ausgebildet. Befestigungsschrauben können vertikal zur Darstellungsfläche in diesen Einschraubkanal 20 hineingedreht werden und verankern sich in den Rippen 20'. Sie können der Befestigung von Verbindungsstücken für vertikale Holme oder Pfosten dienen.

Die Breite der Trittleiste 25 ergibt sich durch die Breite der Aufnahmerinne 24, die so bestimmt ist, daß der darin unterzubringende Kopf einer Befestigungsschraube mit einem Betätigungswerkzeug verdreht werden kann. Da die Trittleiste 25 hier nicht vertikal abgestützt werden kann, muß sie genügend formsteif ausgebildet sein. Das erfolgt durch die dargestellte Wellung. Die Wellen 25' erhöhen die Biegesteifigkeit und sichern zugleich die Rutschfestigkeit. Die Materialstärke muß hinreichend sein. Gleichwohl kann sie kleiner sein, als im Bereich der Abstützung der Trittleiste 25 durch die Abstützleiste 16 bzw. im Scheitelbereich 12' der Abdeckleiste 12. Die hier vorhandenen Wandstärken dienen in erster Linie der verbesserten thermischen Abschirmung, aber auch der Formsteifigkeit des Deckels 12 im Scheitelbereich 12'.

Es ist erforderlich, die Trittleiste 25 auch türaußenseitig abzustützen. Hierzu liegt die Trittleiste 25 türaußenseitig beidseitig ihres Rastvorsprungs 26 auf. Türaußenseitig ist ein Gegenkupplungssteg 32 vorhanden, während diesem gegenüber ein spezieller Abstützsteg 33 zur Unterstützung der Trittleiste 25 vorgesehen ist, so daß die Materialdicke der Trittleiste 25 im Bereich des Rastvorsprungs 26 weiter reduziert sein kann.

## Patentansprüche

1. Türschwellenprofil, mit einem bodenseitig befestigten Metallkörper (11), mit einem diesen türinnenseitig abdeckenden, eine Trittleiste (25) aufweisenden Deckel (12), der aus Kunststoff besteht und eine Längskante des Metallkörpers (11) mit einer im wesentlichen vertikalen Abdeckleiste (13) übergreift, die die türinnenseitige Längskante des Metallkörpers (11) anliegend übergreift, welche als vertikaler, ein Rastelement (18) aufweisender Steg (15) ausgebildet ist, an dem ein der Abdeckleiste (13) benachbarter und paralleler Rastvorsprung (14) verrastet ist, dem ein antiparalleler Abstützsteg (16) des Metallkörpers (11) auf der dem Steg (15) abgewendeten Seite des Rastvorsprungs (14) zugeordnet ist, und in dessen Nähe den Deckel (12) an dessen Trittleiste (25) abstützt.

2. Türschwellenprofil nach Anspruch 1, **dadurch gekennzeichnet,** daß der Abstützsteg (16) eine zum vertikalen Steg (15) weisende Ausformung (17) hat, die an dem verrasteten Rastvorsprung (14) anliegt, und die mit dem Rastelement (18) des vertikalen Stegs (15) einen Schlitz (19) zum schrägen Einstecken des Rastvorsprungs (14) des Deckels (12) bildet.

3. Türschwellenprofil nach Anspruch 1 oder 2, **dadurch gekennzeichnet**, daß der Abstützsteg (16) deckelseitig als horizontaler Einschraubkanal (20) ausgebildet ist.

4. Türschwellenprofil nach Anspruch 1 oder 2, **dadurch gekennzeichnet**, daß der Abstützsteg (16) mit einem Parallelsteg (21) des Metallkörpers (11) eine bodenseitige Rastnut (22) für Rastmittel eines Stützprofils (23) bildet.

5. Türschwellenprofil nach einem der Ansprüche 1 bis 4, **dadurch gekennzeichnet,** daß der Deckel (12) im wesentlichen rechtwinklig ausgebildet ist, mit einer kürzeren, die Längskante abdeckenden Abdeckleiste (13) und mit einer längeren, eine vertikal offene Aufnahmerinne (24) für Befestigungsschraubenköpfe verschließenden Trittleiste (25).

6. Türschwellenprofil nach einem der Ansprüche 1 bis 5, **dadurch gekennzeichnet**, daß die Trittleiste (25) im Querschnitt gewellt ist.

7. Türschwellenprofil nach einem der Ansprüche 1 bis 6, **dadurch gekennzeichnet**, daß der Deckel (12) an seiner türaußenseitigen Längskante einen dem Rastvorsprung (14) parallelen zweiten Rastvorsprung (26) hat, der in einem Längskanal (27) des Metallkörpers (11) verrastet ist.

8. Türschwellenprofil nach einem der Ansprüche 1 bis 7, **dadurch gekennzeichnet**, daß die Trittleiste (25) des Deckels (12) von innen nach außen abgestuft dick ausgebildet ist.

## Claims

1. Door sill profile, having a metal body (11) which is attached on the floor-side, a cover (12) which covers said metal body on the door inner-side, comprises a tread (25), consists of synthetic material and engages over a longitudinal edge of the metal body (11) with a substantially vertical cover strip (13) which engages in an abutting manner over the door inner-side longitudinal edge of the metal body (11), which longitudinal edge is formed as a vertical cross-piece (15) which comprises a latching element (18) and on which is latched a latching projection (14) which is adjacent and in parallel with the cover strip (13) and to which is allocated an anti-parallel support cross-piece (16) of the metal body (11) on the side of the latching projection (14) remote from the cross-piece (15), and in the proximity of which supports the cover (12) on the tread (25) thereof.

2. Door sill profile according to claim 1, characterised in that the support cross-piece (16) has a formation (17) which points towards the vertical cross-piece (15) and lies against the latched latching projection (14) and which together with the latching element (18) of the vertical cross-piece (15) forms a slit (19) for inserting the latching projection (14) of the cover (12) in an inclined manner.

3. Door sill profile according to claim 1 or 2, characterised in that the support cross-piece (16) is formed on the cover-side as a horizontal screw-in channel (20).

4. Door sill profile according to claim 1 or 2, characterised in that the support cross-piece (16) together with a parallel cross-piece (21) of the metal body (11) forms a floor-side latching groove (22) for latching means of a support profile (23).

5. Door sill profile according to any one of the claims 1 to 4, characterised in that the cover (12) is formed in a substantially right-angled manner, having a shorter cover strip (13), which covers the longitudinal edge, and having a longer tread (25) which closes off a vertically open receiving channel (24) for attachment screw heads.

6. Door sill profile according to any one of the claims 1 to 5, characterised in that the tread (25) has a corrugated cross-section.

7. Door sill profile according to any one of the claims 1 to 6, characterised in that on its door outer-side longitudinal edge, the cover (12) has a second latching projection (26) which is in parallel with the latching projection (14) and which is latched in a longitudinal channel (27) of the metal body (11).

8. Door sill profile according to any one of the claims 1 to 7, characterised in that the thickness of the tread (25) of the cover (12) is reduced in steps from the inside outwards.

## Revendications

1. Profilé de seuil de porte comportant un corps métallique (11) fixé côté sol, et un couvercle (12) qui couvre celui-ci, du côté intérieur de la porte, qui comporte une barre de seuil (25), qui se compose de matière plastique et qui dépasse d'un bord longitudinal du corps métallique (11) avec une barre de recouvrement (13) globalement verticale qui dépasse dudit bord longitudinal, situé du côté intérieur de la porte, du corps métallique (11), tout contre celui-ci, lequel bord longitudinal est conçu comme une branche verticale (15) pourvue d'un élément d'encliquetage (18) et sur laquelle est encliquetée une saillie d'encliquetage (14) voisine de la barre de recouvrement (13) et parallèle à celle-ci, à laquelle une branche d'appui antiparallèle (16) du corps métallique (11) est associée, sur le côté de la saillie d'encliquetage (14) opposé à la branche (15), et supporte à proximité de ladite saillie (14) le couvercle (12), côté barre de seuil (25).

2. Profilé de seuil de porte selon la revendication 1, **caractérisé** en ce que la branche d'appui (16) a une protubérance (17) qui est dirigée vers la branche verticale (15), qui est appliquée contre la saillie d'encliquetage encliquetée (14) et qui définit avec l'élément d'encliquetage (18) de la branche verticale (15) une fente (19) pour l'introduction en biais de la saillie d'encliquetage (14) du couvercle (12).

3. Profilé de seuil de porte selon la revendication 1 ou 2, **caractérisé** en ce que la branche de support (16) est conçue, côté couvercle, comme un canal de vissage horizontal (20).

4. Profilé de seuil de porte selon la revendication 1 ou 2, **caractérisé** en ce que la branche de support (16) définit avec une branche parallèle (21) du corps métallique (11) une rainure d'encliquetage (22) située côté sol pour des moyens d'encliquetage d'un profilé d'appui (23).

5. Profilé de seuil de porte selon l'une des revendications 1 à 4, **caractérisé** en ce que le couvercle (12) forme globalement un angle droit, avec une barre de recouvrement courte (13) qui recouvre le bord longitudinal, et une barre de seuil longue (25) qui obture un conduit de réception (24) ouvert à la verticale pour des têtes de vis de fixation.

6. Profilé de seuil de porte selon l'une des revendications 1 à 5, **caractérisé** en ce que la barre de seuil (25) est ondulée, en coupe transversale.

7. Profilé de seuil de porte selon l'une des revendications 1 à 6, **caractérisé** en ce que le couvercle (12) présente, sur son bord longitudinal situé du côté extérieur de la porte, une seconde saillie d'encliquetage (26) qui est parallèle à la saillie d'encliquetage (14) et qui est encliquetée dans un canal longitudinal (27) du corps métallique (11).

8. Profilé de seuil de porte selon l'une des revendications 1 à 7, **caractérisé** en ce que la barre de seuil (25) du couvercle (12) a une épaisseur étagée de l'intérieur vers l'extérieur.
